# EUROPÄISCHE PATENTSCHRIFT

(11) **EP 1 646 746 B1**
(45) Veröffentlichungstag und Bekanntmachung des Hinweises auf die Patenterteilung: **12.10.2011**
(21) Anmeldenummer: 04732620.2
(22) Anmeldetag: 13.05.2004
(51) Int. Cl.: D04H 18/00, D04H 1/46, D04H 3/10, D06C 23/00, D06B 23/02, B26F 1/26

(54) **WASSERDURCHLÜSSIGE TROMMEL FÜR DIE HYDRODYNAMISCHE VERNADELUNG TEXTILEN WARENBAHNEN UND VERFAHREN ZUR HERSTELLUNG DER TROMMEL**
WATER-PERMEABLE DRUM FOR THE HYDRODYNAMIC NEEDLING OF WEBS OF TEXTILE MATERIALS, AND METHOD FOR THE PRODUCTION OF SAID DRUM
TAMBOUR PERMEABLE A L'EAU POUR L'AIGUILLETAGE HYDRODYNAMIQUE DE BANDES DE MATIERES TEXTILES, ET PROCEDE DE PRODUCTION D'UN TEL TAMBOUR

(30) Priorität: 15.05.2003 DE 10322052
(43) Veröffentlichungstag der Anmeldung: 19.04.2006
(73) Patentinhaber: Trützschler Nonwovens GmbH, 63329 Egelsbach (DE)
(72) Erfinder: FLEISSNER, Gerold, CH-6300 Zug (CH)
(86) Internationale Anmeldenummer: PCT/EP2004/050788
(87) Internationale Veröffentlichungsnummer: WO 2004/101873

(56) Entgegenhaltungen:
- US-A- 3 957 087
- US-A- 5 609 046
- US-A- 6 024 553

## Beschreibung

Die Erfindung bezieht sich auf eine wasserdurchlässige Trommel für die hydrodynamische Vernadelung von textilen Warenbahnen wie Nonwoven, Tissue, Gewebe, Gewirke od. dgl. zu deren Verfestigung und/oder Oberflächenveredelung wie auch Strukturierung, bestehend aus einer mit Öffnungen versehenen, in sich stabilen Trommel, über deren Außenumfang zumindest ein schlauchförmiges Siebgewebe oder -gewirke aus Metalldrähten gezogen und an der Trommel stirnseitig befestigt ist.

Derartige Trommeln sind auf dem Gebiet des durchströmenden Trocknens durch das GBM 1 886 883 bekannt. Die Konstruktion ist vorteilhaft, weil das zu behandelnde Textilgut nicht auf der gelochten Trommel aufliegt, was eine ungleichmäßige Durchströmung der Warenbahn, eine Abzeichnung der Lochung der Trommel auf dem Textilgut zur Folge hätte. Liegt dagegen auf der Trommel vorzugsweise zunächst ein grobes Siebgewebe auf und dann ein feineres, auf dem dann das Textilgut zu liegen kommt, so kann das Behandlungsmedium das Textilgut über die Fläche gleichbleibend behandeln. Für die hydrodynamische Vernadelung ist auch überlegt worden, das grobe Siebgewebe, also den Unterzug, durch dicht beieinander angeordnete Streifen zu ersetzen, wozu auf die EP-A-0 841 424 verwiesen wird. Eine andere Möglichkeit offenbart die US-A-5 609 046, nach der das Siebgewebe durch auf die Siebtrommel befestigte wie geschweißte Stege ersetzt wird, was aber in der Montage zu großen Problemen führt.

Die Praxis hat ergeben, dass sich über die Fläche des Siebgewebes oder -gewirkes Falten bilden. Falten im Siebgewebe entstehen sogar dann, wenn das Siebgewebe aus einem diagonal gewebten oder genutzten schlauchförmigen Gewebe besteht, das sich bei einer bei der Montage erzeugten axialen Spannung im Durchmesser verkleinert und somit während der Monatage fest und vollflächig auf der tragenden Siebtrommel oder auf dem Unterzug zur Auflage kommt. Nachteilig sind insbesondere Falten, die in der Praxis, also bei der Nutzung der Vernadelungstrommel als das Textilgut transpor-Der Erfindung liegt die Aufgabe zugrunde, eine Trommel mit diese umschlingendem Siebgewebe oder -gewirke zu entwickeln, bei der diese Faltenbildung unmöglich gemacht ist.

Ausgehend von der Trommel anfangs genannter Art besteht die Erfindung darin, dass das Siebgewebe oder -gewirke eine die Kreuzungspunkte der Drähte stabilisierende Beschichtung aufweist. Der Siebüberzug besteht aus miteinander verwebten oder verwirkten Metalldrähten. Notgedrungen besteht stets die Möglichkeit einer Bewegung der Metalldrähte an den Kreuzungspunkten dieses Überzuges. Durch die Beschichtung ist das verhindert. Damit können auch keine Falten mehr über die Fläche der Trommel entstehen.

Es ist besonders vorteilhaft, wenn - wie bekannt - das Siebgewebe oder -gewirke als Schlauch mit diagonaler Drahtstruktur hergestellt, dann über die Siebtrommel gezogen und unter Längsspannung bei vollflächiger Auflage auf dem Siebtrommelmantel oder besser auf dem vorher aufgebrachten Unterzug, wie gröberem Siebgewebe, zur Anlage gebracht wird. In diesem gespannten Zustand ist der Überzug an den beiden Stirnseiten mit der Trommel zu verbinden, was üblicherweise durch Löten erfolgt. Anschließend ist der Überzug zu beschichten, und zwar mit einer das Siebgewebe oder - gewirke an den Kreuzungspunkte der Drähte stabilisierenden Beschichtung.

In einem einfacheren Herstellungsvorgang ist es auch möglich, die Beschichtung vor der Montage des Überzuges durchzuführen. Wesentlich ist bei der gewünschten Trommel nur, dass der Überzug möglichst fest auf der Siebtrommel vollflächig aufliegt und zusätzlich die Beweglichkeit der Drähte aufgehoben ist. Dies wird durch die vorgeschlagene Beschichtung erzeugt, was durch Kunststoff bewirkt werden kann, oder durch eine galvanische erzeugte metallne Beschichtung, zum Beispiel durch Vernickeln.

Eine Trommel der erfindungsgemäßen Art und der mögliche Werdevorgang der letztendlich beschichteten Trommel mit Überzug ist in der Zeichnung beispielhaft dargestellt. Es zeigen:
- Fig. 1: In perspektivischer Darstellung eine gelochte Siebtrommel mit einem unter Spannung aufgezogenen Siebgewebe, die gemäß
- Fig. 2: insgesamt in ein Bad getaucht wird zur Erzeugung eines galvanisch erzeugten Überzuges sowohl über das fertig montierte Siebgewebe und auch über die Trommel, Gleiches offenbart die
- Fig. 3: bei einer gelochte Trommel mit vorher auf die Trommel aufgezogenem groben Siebgewebe als Unterzug für das zusätzliche feinere Siebgewebe. Auch diese montierte Trommel wird gemäß
- Fig. 4: insgesamt in das Bad getaucht zur galvanischen Beschichtung mit Nickel.
- Fig. 5: zeigt den Herstellungsvorgang einer Siebtrommel mit überzogenem Siebgewebe mit den Teilschritten a) - c), wobei der Siebgewebeschlauch ohne Axialspannung z. B. vernickelt und dann über die Trommel gezogen und mit der Trommel verlötet, verklemmt oder dgl. angeheftet wird; dann die
- Fig. 6: sie zeigt den Herstellungsvorgang einer Siebtrommel mit überzogenem Siebgewebe mit den Teilschritten a) - c), wobei der Siebgewebeschlauch mit Axialspannung, aber vor der Montage mit der Siebtrommel z. B. vernickelt und dann über die Trommel gezogen und mit der Trommel unter Axialspannung verlötet, verklemmt oder dgl. angeheftet wird, und dann die
- Fig. 7: sie zeigt den Herstellungsvorgang einer Siebtrommel mit überzogenem Siebgewebe mit den Teilschritten a) - b), wobei der zunächst unbehandelte Siebgewebeschlauch mit Diagonalstruktur über die Siebtrommel gezogen, dann unter Längsspannung gesetzt und mit der Siebtrommel an den Stirnseiten verlötet, verklemmt oder dgl. angeheftet wird. Erst dann wird die montierte Trommel in das Bad getaucht zur Vernickelung aller Teile. Die
- Fig.B: 8 zeigt weiterhin in vergrößerter Darstellung einen Querschnitt durch das beschichtete Siebgewebe oder -gewirke und
- Fig. 9 in: ähnlicher Darstellung wie Fig. 8 das beschichtete Siebgewebe, das aber montiert auf der Siebtrommel beschichtet wurde, so dass durch die Beschichtung auch eine Verbindung des Siebgewebes mit der Umfangsfläche der Siebtrommel existiert.

In der oben erwähnten EP-A-0 841 424 ist in Fig. 1 eine Vorrichtung beschrieben, bei der das mit den Wasserstrahlen zu beaufschlagende Textilgut zwischen zwei konisch aufeinander zu vorlaufenden Endlossieben geführt ist und damit die Wasserstrahlen zunächst durch das eine Sieb dringen, um die Vernadelung zu bewirken. Normalerweise liegt das Textilgut direkt auf der Trommel auf wie es in der EP-A-1 001 064 in der Fig. 2 dargestellt ist, und der oder die Düsenbalken sind mit den austretenden Wasserstrahlen dem Textilgut direkt zugeordnet. Für beide Anwendungsfälle gilt die wasserdurchlässige Trommel nach der Konstruktion nach der Erfindung.

Die gelochte Siebtrommel 1 (die Löcher 2 sind in Fig. 2 dargestellt) dient mit ihrer Umfangsfläche als das das Textilgut tragende und vorwärts transportierende Element. Die Löcher in der Umfangsfläche dienen zum radial gerichteten Abtransport des Wassers der auftreffenden Wasserstrahlen, wozu der Innenraum der Trommel unter Saugzug gesetzt ist. Damit das gleichmäßig über die Fläche des Textilgutes erfolgt, ist gemäß Fig. 1 und 2 über die Trommel 1 ein Siebgewebe 3 gezogen, das Gewebe kann auch feinerer Struktur sein, und unter Spannung 4 an den Stirnseiten mit der Trommel 1 verlötet. Üblicherweise besteht das Siebgewebe oder -gewirke aus einem Schlauch mit diagonaler Drahtstruktur, so dass der Schlauch bei der zur Montage erzeugten Längsspannung sich im Durchmesser verkleinert und damit vollflächig auf der Trommel 1 zur Auflage kommt.

Da die Drahtstruktur des Siebgewebes, oder -gewirkes 3 auch bei unter Spannung befindlichem Schlauch beweglich bleibt, wird die fertig montierte Trommel 1 + 3 gemäß Fig. 2 in ein Bad 5 getaucht und dort nach der galvanischen Methode mit Nickel beschichtet. Die Beschichtung kann auch anders erfolgen z. B. durch Verzinken oder mit einem Kunststoffmaterial, das auch aufgespritzt werden kann. Dadurch wird nicht nur die Drahtstruktur des Siebgewebes 3 bleibend fixiert, sondern auch vollflächig eine Verbindung des Siebgewebes 3 mit der Trommel 1 erzeugt.

Die Figuren 3 und 4 offenbaren das Gleiche, nur ist auf das gröbere Siebgewebe 3 noch ein in der Struktur feineres, schlauchförmiges Siebgewebe 6 gezogen und ebenfalls unter Spannung 4 fest auf der Trommel 1 + 3 zur Anlage gebracht und mit der Trommel an den Stirnseiten verlötet. Erst anschließend erfolgt die Beschichtung gemäß Fig.4.

Die Herstellung einer Siebtrommel mit sie umschlingendem Siebgewebe oder -gewirke, das durch eine Beschichtung an den Kreuzungspunkten der Drähte stabilisiert ist, kann durch vielfältige Weise erzeugt werden. Gemäß Fig. 5 wird in einfacher Weise ein Schlauch 6' aus einem gewünschten Gewebe oder Gewirke gemäß a) passend hergestellt, dann gemäß b) in ein Galvanisierungsbad 5 getaucht und beschichtet und dann über eine zugehörige Trommel 1' geschoben und stirnseitig mit der Trommel gespannt 4" verlötet, verklemmt oder dgl. angeheftet (nicht dargestellt).

Besser ist es, wenn - wie in Fig. 6 dargestellt - das schlauchförmige Siebgewebe 6' mit einer Hilfskonstruktion 7, 8 seitlich erfasst und gemäß der Pfeile 4' in die richtige Dimension gestreckt wird. Anschließend wird wie bei Fig. 5b das Siebgewebe 6', wieder ohne Trommel, aber im gespannten Zustand, im Bad 5 beschichtet und dann gemäß c) über die Siebtrommel 1' geschoben und an den Stirnseiten mit der Trommel unter Spannung 4° verlötet, verklemmt oder dgl. angeheftet (nicht dargestellt).

Die beste Lösung offenbart die Fig. 7. Dort wird gemäß Fig. 7a das schlauchförmige Siebgewebe 6" mit Diagonalstruktur über die Siebtrommel 1 geschoben, mittels der Hilfskonstruktion an den Stirnseiten erfasst, gestreckt und unter Spannung 4" an den Stirnseiten mit der Trommel 1 verlötet od. dgl. befestigt. Dies entspricht der Darstellung in Fig. 1 oder 3. Die endgültig montierte Trommel 1 mit vollflächig aufliegendem und verlöteten Siebgewebe 6" wird dann gemäß Fig. 7b in das Tauchbad gegeben zur Beschichtung, um die gewünschte Trommel mit auch durch die Beschichtung gemäß Fig. 9 fest aufsitzendem und beschichteten Siebgewebe 6" zu erhalten.

Die stabilisierende Beschichtung des Siebgewebes oder -gewirkes geht aus der Fig. 8 und 9 hervor. Durch den Auftrag des Beschichtungsmittels auf das Drahtgeflecht 6, 6', 6" wird auf jeden Fall an allen Kreuzungspunkten der Drähte 9 eine Verbindung 10 der aufeinanderliegenden Drähte 9 erzielt, die einer Verschweißung der Drähte 9 ähnelt. Damit ist das im Grunde lockere Drahtgeflecht über die Fläche stabilisiert. Die Darstellung in Fig. 8 entspricht dem Herstellungsvorgang der Trommel gemäß der Fig. 5 und 6. Nach Fig. 9 ist nicht nur das Drahtgewebe stabilisiert, sondern dieses auch mit der Unterlage durch die Beschichtung 10' verbunden. Die Unterlage kann die Siebtrommel 1 gemäß Fig. 1 oder der Unterzug 3 gemäß Fig. 3 sein, der wiederum ebenfalls mit der Siebtrommel 1 nach dem Herstellungsvorgang nach Fig. 7 durch die Beschichtung 10' verbunden ist.

## Patentansprüche

1. Wasserdurchlässige Trommel für die hydrodynamische Vernadelung von textilen Warenbahnen wie Nonwoven, Tissue, Gewebe, Gewirke od. dgl. zu deren Verfestigung und/oder Oberflächenveredelung wie auch Strukturierung, bestehend aus einer mit Öffnungen versehenen, in sich stabilen Trommel, über deren Außenumfang ein schlauchförmiges Siebgewebe oder -gewirke aus Metalldrähten gezogen und an der Trommel stirnseitig befestigt ist, **dadurch gekennzeichnet, dass** das Siebgewebe oder -gewirke (3, 6, 6', 6") eine die Kreuzungspunkte der Drähte (9) stabilisierende Beschichtung (10) aufweist.

2. Trommel nach Anspruch 1, **dadurch gekennzeichnet, dass** die Trommel (1) mit einem den Abstand zwischen Siebtrommeloberfläche und Siebgewebe oder - gewirke (3, 6, 6', 6") erhöhenden Unterzug (3) versehen und zumindest das Siebgewebe oder -gewirke eine die Kreuzungspunkte der Drähte (9) stabilisierende Beschichtung (10) aufweist.

3. Trommel nach Anspruch 1 oder 2, **dadurch gekennzeichnet, dass** der Siebüberzug (3, 6) auf der Siebtrommel (1) unter Spannung (4") auf die Siebtrommel (1) aufgebracht, an den Stirnseiten an dieser befestigt ist und an der Siebtrommeloberfläche vollflächig dicht anliegt und eine die Kreuzungspunkte der Drähte (9) stabilisierende Beschichtung (10) aufweist (Fig. 6, 7).

4. Trommel nach Anspruch 1 oder 2, **dadurch gekennzeichnet, dass** der Siebüberzug (6") auf der Siebtrommel unter Spannung (4") auf die Siebtrommel (1) aufgebracht und an den Stirnseiten an dieser befestigt ist, eine die Kreuzungspunkte der Drähte (9) stabilisierende Beschichtung (10) aufweist und zusätzlich mit der Auflagefläche wie Siebtrommeloberfläche durch die Beschichtung (10') verbunden ist.

5. Trommel nach einem der vorhergehenden Ansprüche, **dadurch gekennzeichnet, dass** die Beschichtung aus Kunststoff besteht.

6. Trommel nach einem der vorhergehenden Ansprüche, **dadurch gekennzeichnet, dass** die Beschichtung aus Metall besteht.

7. Trommel nach Anspruch 6, **dadurch gekennzeichnet, dass** die Beschichtung galvanisch erzeugt ist.

8. Trommel nach einem der vorhergehenden Ansprüche, **dadurch gekennzeichnet, dass** die Beschichtung durch Tauchbehandlung erzeugt ist.

9. Trommel nach Anspruch 6 bis 8, **dadurch gekennzeichnet, dass** die Beschichtung aus Nickel besteht.

10. Trommel nach Anspruch 6 - 8, **dadurch gekennzeichnet, dass** die Beschichtung aus Zink besteht.

11. Verfahren zur Herstellung einer wasserdurchlässigen Trommel mit einem sie umschlingenden Siebgewebe oder -gewirke, das an den Stirnseiten der Trommel befestigt ist, **dadurch gekennzeichnet, dass** das bahnförmige labile Siebgewebe oder -gewirke mit einer die Kreuzungspunkte der Drähte stabilisierenden Beschichtung versehen, dann quer geschnitten, der so hergestellte Abschnitt zu einem Rohr verbunden und dann das Rohr aus einem jetzt stabilen Siebgewebe oder -gewirke über die Siebtrommel gezogen und mit dieser an den Stirnseiten befestigt wird.

12. Verfahren zur Herstellung einer wasserdurchlässigen Trommel mit einem sie umschlingenden Siebgewebe oder -gewirke, das an den Stirnseiten der Trommel befestigt ist, **dadurch gekennzeichnet, dass** ein Schlauch aus einem labilen Siebgewebe oder -gewirke bestehend aus Metalldrähten hergestellt, der Schlauch zu einem passgerechten Rohr geformt und längs unter Spannung gebracht, dieses Rohr mit einer die Kreuzungspunkte der Drähte stabilisierenden Beschichtung versehen und dann das stabile Rohr über die Siebtrommel gezogen und mit dieser an den Stirnseiten verbunden wird.

13. Verfahren zur Herstellung einer wasserdurchlässigen Trommel mit einem sie umschlingenden Siebgewebe oder -gewirke, das an den Stirnseiten der Trommel befestigt ist, **dadurch gekennzeichnet, dass** ein Schlauch aus einem labilen Siebgewebe oder -gewirke bestehend aus Metalldrähten über die Trommel gezogen, auf dieser an den Stirnseiten unter Längsspannung befestigt und damit vollflächig mit der Oberfläche der Trommel in Kontakt gebracht und dann zumindest das Siebgewebe oder -gewirke mit einer die Kreuzungspunkte der Drähte stabilisierenden Beschichtung versehen wird.

14. Verfahren nach Anspruch 13 **dadurch gekennzeichnet, dass** der labile Schlauch über die mit einem den Abstand erhöhenden Unterzug, wie gröberen Siebgewebe bedeckte Trommel gezogen, und dann das oder die Siebgewebe oder -gewirke mit einer die Kreuzungspunkte der Drähte stabilisierenden Beschichtung versehen wird/werden.

15. Verfahren nach Anspruch 13 oder 14 **dadurch gekennzeichnet, dass** neben dem Siebgewebes oder -gewirke, und ggf. dem Unterzug auch die Siebtrommel mit einer auch die Kreuzungspunkte der Drähte stabilisierenden Beschichtung versehen wird, womit das Siebgewebe oder -gewirke auch mit der Siebtrommel oder dem darauf aufgezogenen Unterzug mittels der Beschichtung vollflächig verbunden ist.

## Claims

1. Water-permeable drum used in hydrodynamic needling for the strengthening and/or surface improvement as well as structuring of textile webs such as nonwovens, tissues, wovens, knitted or similar textiles, comprising an in itself stabile drum provided with an opening, over the external circumference of which a woven or knitted sieve composed of metal wires in tubular form is pulled and affixed at the forward side of the drum, **characterized in that** the woven or knitted sieve (3, 6, 6', 6") comprises a coating (10) to stabilize the intersections of the wires (9).

2. Drum according to claim 1, **characterized in that** the drum (1) is provided with a lining (3) to increase the separation between the sieve drum surface and the woven or knitted sieve (3, 6, 6', 6"), and that at least the woven or knitted sieve comprises a coating (10) to stabilize the intersections of the wires (9).

3. Drum according to claim 1 or 2, **characterized in that** the sieve sleeve (3, 6) on the sieve drum (1) is applied onto the sieve drum (1) under tension (4'), and is affixed to it at its forward end, and lies tightly against the sieve drum surface over its whole area, and comprises a coating (10) to stabilize the intersections of the wires (9) (Fig. 6, 7).

4. Drum according to claim 1 or 2, **characterized in that** the sieve sleeve (6") on the sieve drum is applied under tension (4') onto the sieve drum (1) and is affixed to it at its forward end, and comprises a coating (10) to stabilize the intersections of the wires (9), and in addition is bound to the contacting surface as well as the sieve drum surface by the coating (10').

5. Drum according to one of the preceding claims, **characterized in that** the coating is composed of plastic.

6. Drum according to one of the preceding claims, **characterized in that** the coating is composed of metal.

7. Drum according to claim 6, **characterized in that** the coating is created by electroplating.

8. Drum according to one of the preceding claims, **characterized in that** the coating is created by a dipping treatment.

9. Drum according to claims 6 to 8, **characterized in that** the coating is composed of nickel.

10. Drum according to claims 6 to 8, **characterized in that** the coating is composed of zinc.

11. Method to manufacture a water-permeable drum with a woven or knitted sieve encompassing it that is affixed at the forward end of the drum, **characterized in that** the flexible woven or knitted sieve in sheet form is provided with a coating to stabilize the intersections of the wires, then cut transversely, the section thus created is bound to form a tube, and then the tube now composed of a stabile woven or knitted sieve is pulled over the sieve drum and affixed to it at the forward end.

12. Method to manufacture a water-permeable drum with a woven or knitted sieve encompassing it, which is affixed to the forward end of the drum, **characterized in that** a hose is constructed from a flexible woven or knitted sieve composed of metal wires, the hose is formed to a form fitting tube and brought under tension lengthwise, this tube is provided with a coating to stabilize the intersections of the wires, and then the stabile tube is pulled over the sieve drum and is affixed to it at the forward end.

13. Method to manufacture a water-permeable drum with a woven or knitted sieve encompassing it, which is affixed to the forward end of the drum, **characterized in that** a hose formed of a flexible woven or knitted sieve composed of metal wires woven is pulled over the drum, is affixed to it at the forward end under lengthwise tension, and thereby is brought into contact with the surface of the drum over its entire area, and then at least the woven or knitted sieve is provided with a coating to stabilize the intersections of the wires.

14. Method according to claim 13, **characterized in that** the flexible hose is pulled over a drum covered by a lining to increase the separation, such as a coarser sieve mesh, and then the woven or knitted sieve(s) is/are provided with a coating to stabilize the intersections of the wires.

15. Method according to claim 13 or 14, **characterized in that** in addition to the woven or knitted sieve, and the lining if present, the sieve drum is also provided with a coating to stabilize the intersections of the wires, through which the woven or knitted sieve is also bound to the sieve drum or the lining applied to it over its entire area by means of the coating.

## Revendications

1. Tambour perméable à l'eau pour l'aiguilletage hydrodynamique de bandes de matières textiles telles que des non-tissés, des tissus, des toiles, des maillages et similaires, afin de les solidifier et/ou d'améliorer leur surface et également de les structurer, formé d'un tambour pourvu d'ouvertures, stable en soi, sur le contour extérieur duquel est tendu un tissu ou un maillage de tamisage sous forme de gaine de fils métalliques, fixé sur les faces frontales du tambour, **caractérisé en ce que** ledit tissu ou maillage de tamisage (3, 6, 6', 6") présente un revêtement (10) stabilisant les points de croisement des fils (9).

2. Tambour selon la revendication 1, **caractérisé en ce que** le tambour (1) est pourvu d'un substrat (3) augmentant l'intervalle entre la surface du tambour tamiseur et le tissu ou maillage de tamisage (3, 6, 6', 6") et **en ce qu'**au moins le tissu ou maillage de tamisage présente un revêtement (10) stabilisant les points de croisement des fils (9).

3. Tambour selon la revendication 1 ou la revendication 2, **caractérisé en ce que** la couverture de tamisage (3, 6) du tambour tamiseur (1) est appliquée sous tension (4') sur le tambour tamiseur (1), est fixée sur les faces frontales de celui-ci, est serrée de manière étanche sur toute la surface du tambour tamiseur, et présente un revêtement (10) stabilisant les points de croisement des fils (9) (fig. 6, 7).

4. Tambour selon la revendication 1 ou la revendication 2, **caractérisé en ce que** la couverture de tamisage (6") du tambour tamiseur est appliquée sous tension (4') sur le tambour tamiseur (1), est fixée sur les faces frontales de celui-ci, présente un revêtement (10) stabilisant les points de croisement des fils (9) et est en outre raccordée par le revêtement (10') à la surface d'appui telle que la surface du tambour tamiseur.

5. Tambour selon l'une des revendications précédentes, **caractérisé en ce que** le revêtement est en matière plastique.

6. Tambour selon l'une des revendications précédentes, **caractérisé en ce que** le revêtement est en métal.

7. Tambour selon la revendication 6, **caractérisé en ce que** le revêtement est produit par procédé galvanique.

8. Tambour selon l'une des revendications précédentes, **caractérisé en ce que** le revêtement est produit par traitement par immersion.

9. Tambour selon les revendications 6 à 8, **caractérisé en ce que** le revêtement est en nickel.

10. Tambour selon les revendications 6 à 8, **caractérisé en ce que** le revêtement est en zinc.

11. Procédé de fabrication d'un tambour perméable à l'eau avec un tissu ou maillage de tamisage gainant, fixé sur les faces frontales du tambour, **caractérisé en ce que** le tissu ou maillage de tamisage en bande instable est pourvu d'un revêtement stabilisant les points de croisement des fils, avant d'être découpé transversalement, le tronçon ainsi obtenu étant assemblé pour former un tube, ledit tube composé d'un tissu ou maillage de tamisage désormais stable étant ensuite tendu sur le tambour tamiseur et fixé à celui-ci sur ses faces frontales.

12. Procédé de fabrication d'un tambour perméable à l'eau avec un tissu ou maillage de tamisage gainant, fixé sur les faces frontales du tambour, **caractérisé en ce qu'**une gaine d'un tissu ou maillage de tamisage instable composé de fils métalliques est fabriquée, la gaine formée en tube de dimensions adaptées et mise longitudinalement sous tension, le tube est pourvu d'un revêtement stabilisant les points de croisement des fils, le tube stable étant ensuite tendu sur le tambour tamiseur et fixé à celui-ci sur ses faces frontales.

13. Procédé de fabrication d'un tambour perméable à l'eau avec un tissu ou maillage de tamisage gainant, fixé sur les faces frontales du tambour, **caractérisé en ce qu'**une gaine d'un tissu ou maillage de tamisage instable composé de fils métalliques est tendue sur le tambour, fixée à celui-ci sur ses faces frontales sous tension longitudinale et mise ainsi en contact avec toute la surface du tambour, et **en ce qu'**au moins le tissu ou maillage de tamisage est ensuite pourvu d'un revêtement stabilisant les points de croisement des fils.

14. Procédé selon la revendication 13, **caractérisé en ce que** la gaine instable est tendue sur le tambour recouvert d'un substrat augmentant l'intervalle, tel qu'un tissu de tamisage grossier, et **en ce que** le ou les tissus ou maillages de tamisage sont ensuite pourvus d'un revêtement stabilisant les points de croisement des fils.

15. Procédé selon la revendication 13 ou la revendication 14, **caractérisé en ce qu'**outre le tissu ou maillage de tamisage, et éventuellement le substrat, le tambour tamiseur est pourvu d'un revêtement stabilisant également les points de croisement des fils, le tissu ou maillage de tamisage étant ainsi également raccordé par toute la surface du revêtement au tambour tamiseur ou au substrat tendu sur celui-ci.
